# EUROPÄISCHE PATENTSCHRIFT

(11) **EP 1 557 390 B1**
(45) Veröffentlichungstag und Bekanntmachung des Hinweises auf die Patenterteilung: **07.05.2008**
(21) Anmeldenummer: 05000455.5
(22) Anmeldetag: 12.01.2005
(51) Int. Cl.: B66B 5/22

(54) **Sicherheitseinrichtung für einen Aufzug**
Safety device for an elevator
Dispositif de sécurité pour ascenseur

(30) Priorität: 22.01.2004 EP 04405042
(43) Veröffentlichungstag der Anmeldung: 27.07.2005
(73) Patentinhaber: INVENTIO AG, 6052 Hergiswil (CH)
(72) Erfinder: Simmonds, Oliver, Masch.-Ing. HTL, 6004 Luzern (CH); Maury, Julien, Masch.-Ing. ETH, 68100 Mulhouse (FR); Muff, Josef, Masch.-Ing. HTL, 6024 Hildisrieden (CH)

(56) Entgegenhaltungen:
- EP-A- 0 432 634
- EP-A- 0 957 059
- EP-A- 0 968 954
- US-A- 4 819 765

## Beschreibung

Die Erfindung betrifft eine Sicherheitseinrichtung für einen Aufzug mit einer in einem Aufzugsschacht verfahrbaren Aufzugskabine und einem im Aufzugsschacht verfahrbaren Gegengewicht, wobei ein die Geschwindigkeit der Aufzugskabine bzw. des Gegengewichtes überwachender Geschwindigkeitsbegrenzer vorgesehen ist, der bei Übergeschwindigkeit ein die Aufzugskabine bzw. das Gegengewicht stillsetzende Fangvorrichtung betätigt.

Aus der Schrift US 1 803 762 ist eine Einrichtung zum Auslösung einer an einer Aufzugskabine angeordneten Fangvorrichtung mit Fangkeilen bekannt geworden. Ein Begrenzerseil eines die Geschwindigkeit der Aufzugskabine überwachenden Geschwindigkeitsbegrenzers steht in Verbindung mit dem Auslösemechanismus. Ein am Tragrahmen der Aufzugskabine angeordneter vertikaler Ausleger dient als Träger für ein Joch, an dem die Fangvorrichtung mit dem Auslösemechanismus und ein Puffer angeordnet sind. Zwischen Ausleger und Joch ist eine Druckfeder vorgesehen, die eine Einfederung des Jochs im Bremsfall oder beim Auftreffen des Puffers auf dem Prellbock ermöglicht.

Ein Nachteil der bekannten Einrichtung liegt darin, dass mit dem vertikalen Ausleger eine grosse Schachtgrubentiefe notwendig ist.

Aus der Anmeldeschrift EP 0 432 634 A2 ist eine für den Notfall vorgesehene Fangvorrichtung zum Festhalten einer Aufzugskabine an Führungsschienen bekannt geworden. Je Schienenseite ist ein in einem Gehäuse angeordneter Fangkeil vorgesehen. Bei Übergeschwindigkeit der Aufzugskabine verkeilen sich die gegenläufig wirkenden Fangkeile zwischen der Führungsschiene und dem Gehäuse. Das Gehäuse ist mittels Bolzen und Federn seitlich verschiebbar mit der Aufzugskabine verbunden. Mit der seitlichen Verschiebbarkeit des Gehäuses haben Abweichungen der Führungsschiene aus der Lotrechten keine Wirkung auf die Aufzugskabine.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Einrichtung zu schaffen, mittels der der Fahrkomfort der Aufzugspassagiere im Notfall verbessert wird.

Die durch die Erfindung erreichten Vorteile sind im wesentlichen darin zu sehen, dass die Sicherheit und der Fahrkomfort der Aufzugspassagiere im Notfall wesentlich verbessert werden kann. Im Auslösefall der Fangvorrichtung werden die Aufzugspassagiere weniger grossen Verzögerungskräften ausgesetzt, was das Unfallrisiko erheblich vermindert. Ausserdem wird die erfindungsgemässe Einrichtung der Norm gerecht, die verlangt, dass die Ausfederungsgeschwindigkeit kleiner sein muss als die Einfederungsgeschwindigkeit. Weiter vorteilhaft ist, dass das Pufferelement einfach austauschbar ist und dass Mehrwegpuffer oder Einwegpuffer eingesetzt werden können. Weiter vorteilhaft ist, dass mit der Verwendung eines Pufferelementes eine Sperrfangvorrichtung auch bei Aufzugsanlagen mit höheren Geschwindigkeitslimiten als für die Sperrfangvorrichtung vorgesehen eingesetzt werden kann. Beispielsweise ist eine Sperrfangvorrichtung zulässig bis 0,63 m/s. Mit dem Pufferelement ist dieselbe Sperrfangvorrichtung zulässig bis 1 m/s.

Anhand der beiliegenden Figuren wird die vorliegende Erfindung näher erläutert.

Es zeigen:
Fig. 1
   einen Aufzug mit einem Auslösemechanismus zum Festsetzen einer Aufzugskabine bzw. eines Gegengewichtes im Notfall,
Fig. 2
   eine Fangvorrichtung mit Puffer als Teil des Auslösemechanismus,

Fig. 1 zeigt einen Aufzug mit einer in einem Aufzugsschacht 1 verfahrbaren Aufzugskabine 2, die über ein Seil 3 mit einem Gegengewicht 4 verbunden ist. Das Seil 3 wird im Betriebsfall mittels einer Treibscheibe 5 einer Antriebseinheit 6 angetrieben. Aufzugskabine 2 und Gegengewicht 4 werden mittels sich über die Schachthöhe erstreckender Führungsschienen 7 geführt. Die Aufzugsanlage weist ein oberstes Stockwerk mit einer obersten Stockwerktür 8, ein zweitoberstes Stockwerk mit einer zweitobersten Stockwerktür 9, weitere Stockwerke mit weiteren Stockwerktüren 10 und ein unterstes Stockwerk mit einer untersten Stockwerktür 11 auf. In einem Schachtkopf 12 ist die Antriebseinheit 6 und ein Geschwindigkeitsbegrenzer 13 angeordnet, der die Geschwindigkeit der Aufzugskabine 2 überwacht und bei Übergeschwindigkeit die Aufzugskabine 2 stillsetzt. Je Seite der Aufzugskabine 2 ist ein Doppelhebel 14,14.1 vorgesehen, der an einem Drehpunkt 15,15.1 angelenkt ist. Eine zur Stillsetzung der Aufzugskabine 2 vorgesehene und an einem unteren Joch 2.1 der Aufzugskabine 2 angeordnete Fangvorrichtung 16,16.1 ist mittels eines ersten Gestänges 17,17.1 mit der einen Seite des Doppelhebels 14,14.1 verbunden, wobei die eine Seite des ersten Doppelhebels 14 mit einem Begrenzerseil 19 des Geschwindigkeitsbegrenzers 13 verbunden ist. Die andere Seite des ersten Doppelhebels 14 ist mittels eines zweiten Gestänges 18 mit dem zweiten Doppelhebel 14.1 verbunden. Wird die eine Seite des ersten Doppelhebels 14 nach oben bewegt, so wird die Fangvorrichtung 16,16.1 eingerückt, wobei sich mit der Führungsschiene 7 verkeilende Sperrelemente die Aufzugskabine 2 im Notfall stillsetzen. Bei Normalbetrieb treibt die Aufzugskabine 2 das Begrenzerseil 19 mittels des ersten Doppelhebels 14 an. Bei Übergeschwindigkeit der Aufzugskabine 2 blockiert der Geschwindigkeitsbegrenzer 13 das Begrenzerseil 19. Dadurch wird der erste Doppelhebel 14 nach oben ausgelenkt und der zweite Doppelhebel 14.1 betätigt, wobei die Fangvorrichtung 16,16.1 beidseitig der Aufzugskabine 2 eingerückt wird.

Das endlose Begrenzerseil 19 wird mittels einer in einer Schachtgrube 20 angeordneten Umlenkrolle 21 gespannt, wobei eine Rollenachse 22 einenends an einem Drehpunkt 23 angelenkt ist und anderenends ein Spanngewicht 24 trägt.

Fig. 2 zeigt die auf Bild 1 gezeigte linke Fangvorrichtung 16.1 mit Puffer 30. Das untere Joch 2.1 der Aufzugskabine 2 weist einen Ausleger 31 auf, an dem ein Schlitten 32 verschiebbar angeordnet ist. Der Schlitten 32 ist beidseitig entlang von am Ausleger 31 angeordneten Linearführungen 33 beispielsweise mittels Bolzen 34 geführt. Im Auslösefall in Abwärtsrichtung der Fangvorrichtung 16.1 führt der Schlitten 32 eine mit einem Pfeil P1 symbolisierte vertikale, bzw. eine in Längsrichtung der Führungsschiene 7 verlaufende Bewegung aus. Die sich am Führungsschenkel der Führungsschiene 7 festsetzende Fangvorrichtung 16.1 bewirkt als ganzes die Bewegung P1. Dabei federt der zwischen Schlitten 32 und einem Anschlag 35 des unteren Jochs 2.1 angeordnete Puffer 30 ein. Nach dem Stillstand der Aufzugskabine 2 federt der Puffer 30 wieder aus, wobei der Puffer 30 so aufgebaut und bemessen ist, dass die Ausfederungsgeschwindigkeit kleiner ist als die Einfederungsgeschwindigkeit. Üblicherweise werden Mehrwegpuffer aus beispielsweise zelligem Polyurethan verwendet. Einwegpuffer sind auch möglich.

Am Ausleger 31 ist auch ein Führungsschuh 36 angeordnet, der vom nicht dargestellten Führungsschenkel der Führungsschiene 7 geführt ist.

Die auf Bild 1 gezeigte rechte Fangvorrichtung 16 mit Puffer 30 und Ausleger 31 ist sinngemäss aufgebaut.

Die Fangvorrichtung 16,16.1 mit Puffer und Ausleger kann auch am Gegengewicht 4 angeordnet sein.

Der Puffers 30 weist eine Rücklaufdämpfung auf, die bewirkt, dass die Ausfederungsgeschwindigkeit kleiner ist als die Einfederungsgeschwindigkeit. Beispielsweise kann ein Puffermaterial verwendet werden, das aus einem zelligen Polyurethan besteht. Der Dämpfungseffekt entsteht weitgehend durch die Energieaufnahme der sich erwärmenden Luft in den Polyurethanzellen. Ausserdem wird dieser Dämpfungseffekt unterstützt durch innere Reibung des Polyurethanmaterials und Verdrängung der Luftblasen im Material durch die porösen Zellwandungen.

Prinzipiell kann die erfindungsgemässe Einrichtung auch für den Fang nach oben verwendet werden. In dieser Anwendung ist die Fangvorrichtung oben und der Puffer unten angeordnet.

## Patentansprüche

1. Sicherheitseinrichtung für einen Aufzug mit einer in einem Aufzugsschacht (1) verfahrbaren Aufzugskabine (2) und einem im Aufzugsschacht (1) verfahrbaren Gegengewicht (4), wobei ein die Geschwindigkeit der Aufzugskabine (2) bzw. des Gegengewichtes (4) überwachender Geschwindigkeitsbegrenzer (13) vorgesehen ist, der bei Übergeschwindigkeit ein die Aufzugskabine (2) bzw. das Gegengewicht (4) stillsetzende Fangvorrichtung (16,16.1) betätigt,
wobei
die Fangvorrichtung (16,16.1) im Auslösefall gegenüber der Aufzugskabine (2) bzw. gegenüber dem Gegengewicht (4) vertikal verschiebbar ist, wobei der Weg der Fangvorrichtung (16,16.1) mittels Puffer (30) begrenzbar ist.

2. Sicherheitseinrichtung nach Anspruch 1,
**dadurch gekennzeichnet,**
**dass** ein Schlitten (32) und ein Puffer (30) je Fangvorrichtung (16,16.1) vorgesehen ist, wobei im Auslösefall der die Fangvorrichtung (16,16.1) tragende Schlitten (32) gegen den Puffer (30) bewegbar ist.

3. Sicherheitseinrichtung nach einem der Ansprüche 1 oder 2,
**dadurch gekennzeichnet,**
**dass** an einem Joch (2.1) der Aufzugskabine (2) bzw. des Gegengewichtes (4) ein Ausleger (31) mit Linearführungen (33) angeordnet ist, entlang denen der Schlitten (32) geführt ist.

## Claims

1. Safety device for a lift with a lift cage (2) movable in a lift shaft (1) and a counterweight (4) movable in the lift shaft (1), wherein a speed limiter (13) monitors the speed of the lift cage (2) or of the counterweight (4) and in the case of excess speed actuates a safety brake device (16, 16.1) which stops the lift cage (2) or the counterweight (4), wherein the safety brake device (16, 16.1) when triggered is vertically displaceable relative to the lift cage (2) or relative to the counterweight (4), wherein the travel of the safety brake device (16, 16.1) can be limited by means of a buffer (30).

2. Safety device according to claim 1, **characterised in that** a carriage (32) and a buffer (30) are provided for each safety brake device (16, 16.1), wherein in the case of triggering the carriage (32) carrying the safety brake device (16, 16.1) is movable against the buffer (30).

3. Safety device according to one of claims 1 and 2, **characterised in that** an arm (31) with linear guides (33) along which the carriage (32) is guided is arranged at a yoke (2.1) of the lift cage (2) or of the counterweight (4).

## Revendications

1. Dispositif de sécurité pour un ascenseur comprenant une cabine (2) apte à se déplacer dans une gaine d'ascenseur (1) et un contrepoids (4) apte à se déplacer dans la gaine (1), dans lequel il est prévu un limiteur de vitesse (13) qui surveille la vitesse de la cabine (2) ou du contrepoids (4) et qui, en cas de vitesse excessive, actionne un parachute (16, 16.1) qui immobilise la cabine (2) ou le contrepoids (4),
le parachute (16, 16.1) étant apte à coulisser verticalement par rapport à la cabine d'ascenseur (2) ou au contrepoids (4) en cas de déclenchement, sa course étant apte à être limitée à l'aide de tampons (30).

2. Dispositif de sécurité selon la revendication 1, **caractérisé en ce qu'**un coulisseau (32) et un tampon (30) sont prévus sur chaque parachute (16, 16.1), le coulisseau (32) qui porte le parachute (16, 16.1) étant apte à être déplacé vers le tampon (30) en cas de déclenchement.

3. Dispositif de sécurité selon la revendication 1 ou 2, **caractérisé en ce qu'**il est prévu sur un cadre (2.1) de la cabine d'ascenseur (2) ou du contrepoids (4) une potence (31) avec des guides linéaires (33) le long desquels est guidé le coulisseau (32).
